# EUROPÄISCHE PATENTANMELDUNG

(11) **EP 4 704 436 A1**
(43) Veröffentlichungstag der Anmeldung: **04.03.2026**
(21) Anmeldenummer: 24197580.4
(22) Anmeldetag: 30.08.2024
(51) Int. Cl.: H04R 1/08

(54) **MODULARES HALTERUNGSSYSTEM ZUR BILDUNG EINER HALTEANORDNUNG FÜR MIKROFONE**

(71) Anmelder: Gugerel, Dominik, 65399 Kiedrich (DE)
(72) Erfinder: Gugerel, Dominik, 65399 Kiedrich (DE)
(74) Vertreter: Franke, Markus

(57) **Zusammenfassung**

Die Erfindung betrifft ein modulares Halterungssystem (1) zur Bildung einer Halteanordnung für Mikrofone. Das Halterungssystem (1) weist zumindest ein erstes Halterungsmodul (10) und ein zweites Halterungsmodul (20) auf, wobei in der Halteanordnung (2) das erste Halterungsmodul (10) und das zweite Halterungsmodul (20) mechanisch miteinander gekoppelt sind. Das erste Halterungsmodul (10) und das zweite Halterungsmodul (20) weisen jeweils einen ersten Halteabschnitt und/oder einen zweiten Halteabschnitt auf, wobei der erste Halteabschnitt dazu eingerichtet ist, ein Handmikrofon zu halten, und wobei der zweite Halteabschnitt dazu eingerichtet ist, ein Ansteckmikrofon und/oder ein Bügelmikrofon zu halten.

## Beschreibung

Die Erfindung betrifft ein modulares Halterungssystem zur Bildung einer Halteanordnung für Mikrofone.

Bei Veranstaltungen, wie beispielsweise Messen, Konzerten, und ähnlichem, werden in der Regel Mikrofone eingesetzt. Häufig sind Mikrofone nicht dauerhaft im Einsatz, sondern müssen gut zugänglich bereit gehalten werden, um diese bei Bedarf möglichst schnell bereitzustellen, bspw. an eine Person herauszugeben. Wenn das Mikrofon nicht mehr im Einsatz ist, sollte dieses dann wieder gut zugänglich abgelegt werden. Aufgrund des Einsatzes von einer Vielzahl von unterschiedlichen Mikrofonen, ist es für den reibungslosen Ablauf von Veranstaltungen wichtig, die für die Veranstaltung benötigten Mikrofone sicher und übersichtlich zwischenzulagern, beispielsweise im Bereich eines Tontechnikertischs, damit die einzelnen Mikrofone bei Bedarf schnell herausgegeben und wieder entgegengenommen werden können. Eine gute Übersicht ist notwendig, um zuverlässig die in der Regel auf unterschiedlichen Kanälen betriebenen Mikrofone unterscheiden zu können. Auch gilt es, die Mikrofone bei geringem Platzbedarf dennoch sicher und getrennt voneinander vor zu halten. Insbesondere bei Bügelmikrofonen und Ansteckmikrofonen besteht die Problematik, bei einem geringen zur Verfügung stehenden Platz ein Verheddern oder Verhaken von Mikrofonen untereinander zu verhindern.

Der einem Tontechniker zur Verfügung stehende Platz ist häufig gering. Zudem kann der für den Tontechniker für die Halterung von Mikrofonen zur Verfügung stehende Platz von Veranstaltung zu Veranstaltung variieren. Auch sind die Befestigungsmöglichkeiten für Mikrofonhalterungen häufig unterschiedlich. Daher sind statische, insofern nicht anpassbare, Halterungssysteme oder Aufbewahrungssysteme, wie beispielsweise Koffer, Cases, Tische oder Regale, nachteilig, da bei diesen eine Anpassungen auf die spezifischen Anforderungen der Veranstaltung, wie beispielsweise die Anzahl der für die Veranstaltung benötigten Mikrofonen oder den bei der Veranstaltung zur Verfügung stehenden Platz und die Befestigungsmöglichkeiten, nicht oder nur in engen Grenzen möglich ist.

Daher besteht Bedarf an einem Halterungssystem, dass in einfacher Art und Weise eine platzsparende und anpassbare Halterung von Mikrofonen ermöglicht.

Gelöst wird diese Aufgabe durch den Gegenstand, der die Merkmale des unabhängigen Anspruchs aufweist. Die abhängigen Ansprüche betreffen vorteilhafte Weiterbildungen.

Bei dem erfindungsgemäßen Halterungssystem handelt es sich um ein modulares Halterungssystem zur Bildung einer Halteanordnung für Mikrofone. Dabei ist vorgesehen, dass das Halterungssystem zumindest ein erstes Halterungsmodul und ein zweites Halterungsmodul aufweist, wobei in der Halteanordnung das erste Halterungsmodul und das zweite Halterungsmodul mechanisch miteinander gekoppelt sind. Das erste Halterungsmodul und das zweite Halterungsmodul weisen jeweils einen ersten Halteabschnitt und/oder einen zweiten Halteabschnitt auf, wobei der erste Halteabschnitt dazu eingerichtet ist, ein Handmikrofon zu halten, und wobei der zweite Halteabschnitt dazu eingerichtet ist, ein Ansteckmikrofon und/oder ein Bügelmikrofon zu halten. Das erste Halterungsmodul und das zweite Halterungsmodul weisen jeweils eine erste Seitenfläche und eine parallel zu der ersten Seitenfläche verlaufende zweite Seitenfläche auf, wobei die zweite Seitenfläche der ersten Seitenfläche in einer Querrichtung gegenüberliegend ausgebildet ist, wobei an der ersten Seitenfläche des jeweiligen Halterungsmoduls eine Kopplungsstruktur ausgebildet ist, wobei an der zweiten Seitenfläche des jeweiligen Halterungsmoduls eine Gegenkopplungsstruktur ausgebildet ist, wobei die Gegenkopplungsstruktur komplementär zu der Kopplungsstruktur ausgebildet ist, derart, dass in der Halteanordnung die Gegenkopplungsstruktur des zweiten Halterungsmoduls und die Kopplungsstruktur des ersten Halterungsmoduls miteinander in Eingriff sind und in einer quer, insbesondere senkrecht, zu der Querrichtung ausgebildeten Hochrichtung formschlüssig zusammenwirken.

Durch den modularen Aufbau des Halterungssystems mit zumindest einem ersten Halterungsmodul und einem zweiten Halterungsmodul kann die gebildete Halteanordnung in einfacher Art und Weise an die Gegebenheiten vor Ort und/oder an die Anzahl der notwendigen Halterungen für Mikrofone angepasst werden. Je nach Anzahl der zu haltenden Mikrofone können mehr oder weniger Halterungsmodule bei der Bildung der Halteanordnung verwendet werden. Je nach Anzahl der verwendeten Halterungsmodule wird eine mehr oder weniger in der Querrichtung ausgedehnte Halteanordnung gebildet, wobei die gebildete Halteanordnung aufgrund der in Eingriff befindlichen Kopplungsstruktur und Gegenkopplungsstruktur von in der Querrichtung benachbarten Halterungsmodulen mechanisch miteinander gekoppelt sind, sodass eine hohe mechanische Stabilität der gebildeten Halteanordnung erreicht werden kann. Durch die in der Halteanordnung in Eingriff befindlichen Kopplungsstrukturen und Gegenkopplungsstrukturen wird auch bei einer mechanischen Belastung der Halteanordnung, beispielsweise beim Entnehmen oder Einhängen von Mikrofonen, die strukturelle Integrität der gebildeten Halteanordnung gesichert, da sich die Halterungsmodule über die Kopplungsstrukturen und Gegenkopplungsstrukturen aneinander abstützen.

Bei einem Ansteckmikrofon kann es sich insbesondere um ein Lavaliermikrofon handeln.

Bei einem Bügelmikrofon kann es sich insbesondere um ein Headset handeln.

Das Halten des jeweiligen Mikrofons in dem jeweiligen Halteabschnitt kann insbesondere mechanisch erfolgen, beispielsweise durch ein Einhängen oder ein Einstecken in eine dafür vorgesehene in dem Halteabschnitt ausgebildete Aufnahmeöffnung.

Als besonders vorteilhaft wird es angesehen, wenn die Querrichtung bei einer bestimmungsgemäßen Verwendung der Halteanordnung in einer horizontalen Richtung verläuft. Die Hochrichtung entspricht bei einer bestimmungsgemäßen Verwendung der Halteanordnung insbesondere einer vertikalen Richtung.

Vorzugsweise weist das Halterungssystem zumindest ein weiteres Halterungsmodul auf.

Vorzugsweise sind das erste Halterungsmodul und das zweite Halterungsmodul identisch oder im Wesentlichen identisch ausgebildet.

Vorzugsweise weisen das erste Halterungsmodul und das zweite Halterungsmodul jeweils eine zwischen der ersten Seitenfläche und der zweiten Seitenfläche parallel zu der Querrichtung verlaufende Rückwand auf.

In einer vorteilhaften Weiterbildung ist vorgesehen, dass der zweite Halteabschnitt im Bereich eines frontseitigen Endes des jeweiligen Halterungsmoduls ausgebildet ist, wobei das frontseitige Ende sich von einer Vorderkante der ersten Seitenfläche zu einer Vorderkante der zweiten Seitenfläche erstreckt, wobei die Vorderkante der ersten Seitenfläche in einer senkrecht zu der Querrichtung und senkrecht zu der Hochrichtung verlaufenden Längsrichtung gegenüber der Vorderkante der zweiten Seitenfläche hervorsteht oder zurückversetzt ist. Insofern steht entweder die Vorderkante der ersten Seitenfläche gegenüber der Vorderkante der zweiten Seitenfläche in der Längsrichtung hervor oder die Vorderkante der zweiten Seitenfläche steht gegenüber der Vorderkante der ersten Seitenfläche in der Längsrichtung hervor. Der zweite Halteabschnitt verläuft dadurch nicht rechtwinklig sondern schräg bzw. geneigt zu den Seitenflächen in der durch die Querrichtung und die Längsrichtung gebildeten Ebene. Eine solche Gestaltung ermöglicht eine besonders kompakte Gestaltung der Halteanordnung in der Querrichtung mit einem dennoch hinsichtlich seiner Erstreckung langen zweiten Halteabschnitt. Die Erstreckung des zweiten Halteabschnitts kann aufgrund des schräg verlaufenden frontseitigen Endes größer sein als eine Erstreckung des Halterungsmoduls in Querrichtung. Mit anderen Worten: Durch das Vorsehen eines schräg verlaufenden frontseitigen Endes kann bei geringer Ausdehnung des Halterungsmoduls in der Querrichtung eine große Erstreckung des zweiten Halteabschnitts erreicht werden. Durch den schrägen Verlauf des zweiten Halteabschnitts ist bei einem Einhängen des Bügelmikrofons in diesen zweiten Halteabschnitt der Bügel des jeweiligen Bügelmikrofons vorzugsweise ebenfalls schräg zu der Querrichtung angeordnet, wodurch dieser weniger Platz in der Querrichtung einnimmt.

Insbesondere in diesem Zusammenhang wird es als besonders vorteilhaft angesehen, wenn in einer Draufsicht in der Hochrichtung eine Außenkontur des jeweiligen Halterungsmoduls im Wesentlichen viereckig ist, wobei das frontseitige Ende mit der ersten Seitenfläche einen ersten Winkel einschließt und mit der zweiten Seitenfläche einen zweiten Winkel einschließt, wobei der erste Winkel und der zweite Winkel betragsmäßig unterschiedlich sind. Eine derartige Gestaltung hat den Vorteil, dass sich in der Halteanordnung ein Zick-Zack-förmiger Verlauf im Bereich der zweiten Halteabschnitte der Halterungsmodule der Halteanordnung erreichen lässt, wodurch ein mechanischer Kontakt von Bügelmikrofonen, die in den zweiten Halteabschnitten von benachbarten Halterungsmodulen gehalten sind, vermieden wird. Zudem wird ein Einhängen und ein Entnehmen der Bügelmikrofone in die bzw. aus den zweiten Halteabschnitten erleichtert und die Gefahr eines Verhedderns von in benachbarten Halterungsmodulen eingehängten bzw. gehaltenen Bügelmikrofonen vermieden.

Vorzugsweise beträgt der Unterschied zwischen dem ersten Winkel und dem zweiten Winkel von 10° bis 30°.

Die viereckige Außenkontur kann durchaus derart gestaltet sein, dass die Kanten bzw. Ecken abgerundet sind.

In einer besonders bevorzugten Ausführungsform ist vorgesehen, dass der zweite Halteabschnitt eine bogenförmige, frontseitig offene, den zweiten Halteabschnitt in der Hochrichtung durchsetzende erste Durchgangsöffnung und eine bogenförmige, frontseitig offene, den zweiten Halteabschnitt in der Hochrichtung durchsetzende zweite Durchgangsöffnung aufweist, die gemeinsam zum Einhängen eines gebogenen Tragbügels eines Bügelmikrofons eingerichtet sind. Eine solche Gestaltung hat den Vorteil, dass ein Bügelmikrofon besonders stabil und kippmomentfrei in dem zweiten Halteabschnitt gehalten werden kann, wodurch wiederum die Gefahr eines mechanischen Kontakts oder Verhedderns oder Verhakens zwischen Bügelmikrofonen, die in benachbarten Halterungsmodulen angeordnet sind, vermieden wird. Durch die frontseitig offenen Durchgangsöffnungen wird das Einbringen des Bügelmikrofons in den zweiten Halteabschnitt, insbesondere das Einhängen des Bügelmikrofons, insbesondere das Einhängen eines gebogenen Tragbügels des Bügelmikrofons, von der Frontseite aus erleichtert.

Als besonders vorteilhaft wird es angesehen, wenn der zweite Halteabschnitt eine frontseitig offene, den zweiten Halteabschnitt in der Hochrichtung durchsetzende dritte Durchgangsöffnung aufweist, die zum Einhängen eines Ansteckmikrofons eingerichtet ist. Durch die frontseitig offene Durchgangsöffnung wird das Einbringen des Ansteckmikrofons in den zweiten Halteabschnitt, insbesondere das Einhängen des Ansteckmikrofons, von der Frontseite aus erleichtert. Da die dritte Durchgangsöffnung frontseitig offene ist, kann ein Kabel des Ansteckmikrofons oder des Bügelmikrofons von der Frontseite aus in die dritte Durchgangsöffnung eingeführt werden.

Es wird als besonders vorteilhaft angesehen, wenn das erste Halterungsmodul und/oder das zweite Halterungsmodul eine erste Seitenwand und eine zweite Seitenwand aufweist, wobei die erste Seitenwand die erste Seitenfläche aufweist, wobei die zweite Seitenwand die zweite Seitenfläche aufweist.

Es wird als vorteilhaft angesehen, wenn eine Erstreckung der ersten Seitenwand in der Hochrichtung und eine Erstreckung der zweiten Seitenwand in der Hochrichtung in Richtung eines fronseitigen Endes des jeweiligen Halterungsmoduls abnehmen. Eine solche Gestaltung hat den Vorteil, dass im hinteren Bereich eine ausreichende mechanische Stabilität gegeben ist, um zum einen eine Versteifung des Halterungsmoduls als solches und zum anderen auch eine Versteifung der Halterungsmodule untereinander in der Halteanordnung zu bewirken. Durch die Abnahme der Erstreckung der jeweiligen Seitenwand in Richtung des fronseitigen Endes kann Material und dadurch auch Gewicht eingespart werden. Zudem wird dadurch eine Zugänglichkeit in dem frontseitigen Bereich des Halterungsmoduls für den Verwender erleichtert, insbesondere um die einen oder die mehreren Mikrofone in den jeweiligen Halteabschnitt einzubringen oder aus diesen zu entnehmen.

In einer vorteilhaften Ausführungsform ist vorgesehen, dass das das erste Halterungsmodul und/oder das zweite Halterungsmodul jeweils monolithisch ausgebildet sind. Das jeweilige Halterungsmodul kann auf diese Weise besonders einfach und kostengünstig hergestellt werden, beispielsweise mittels eines Spritzguss-Verfahrens oder eines 3D-Druck-Verfahrens.

Es wird als besonders vorteilhaft angesehen, wenn das erste Halterungsmodul und das zweite Halterungsmodul jeweils einen zwischen der ersten Seitenfläche und der zweiten Seitenfläche verlaufenden Boden aufweisen, wobei der Boden den ersten Halteabschnitt aufweist, wobei der Boden im Bereich des ersten Halteabschnitts eine den Boden in der Hochrichtung durchsetzende Durchgangsöffnung zum Einstecken eines Handmikrofons aufweist. Als besonders vorteilhaft wird es angesehen, wenn der Boden bei einer bestimmungsgemäßen Verwendung der Halteanordnung in der horizontalen Ebene verläuft.

Es wird als besonders vorteilhaft angesehen, wenn die Kopplungsstruktur und die Gegenkopplungsstruktur dazu eingerichtet sind, dass diese entlang der Querrichtung miteinander in Eingriff bringbar sind. Dadurch kann die Halteanordnung besonders einfach hergestellt werden durch einfaches Ineinanderstecken der Kopplungsstruktur und der Gegenkopplungsstruktur ineinander in der Querrichtung. Dadurch ist das Bilden der Halteanordnung sehr einfach und intuitiv möglich, da ein Zusammenstecken der Halterungsmodule in derjenigen Richtung erfolgt, in der auch die Aneinanderreihung der Halterungsmodul erfolgen soll zwecks Bildung der Halteanordnung, nämlich in der Querrichtung.

Es wird als besonders vorteilhaft angesehen, wenn die Kopplungsstruktur und die Gegenkopplungsstruktur derart ausgebildet sind, dass in der Halteanordnung ein Teilabschnitt der Kopplungsstruktur des ersten Halterungsmoduls einen Teilabschnitt der Gegenkopplungsstruktur des zweiten Halterungsmoduls in der Querrichtung hintergreift.

Insbesondere bei einer Ausführungsform mit Verschlussspanner und Gegenhalter im Bereich der Rückseite wird es als vorteilhaft angesehen, wenn die Kopplungsstruktur im Bereich eines der Rückseite abgewandten frontseitigen Endabschnitts der Kopplungsstruktur derart gestaltet ist, dass in der Halteanordnung dieser frontseitige Endabschnitt einen frontseitigen Endabschnitt der Gegenkopplungsstruktur in der Querrichtung hintergreift. Durch eine solche Gestaltung wird eine Verriegelung an zwei in der Längsrichtung beanstandeten Bereichen von in der Halteanordnung benachbarten Halterungsmodulen erreicht, wodurch die mechanischen Stabilität der Halteanordnung erhöht ist.

Dabei wird es als vorteilhaft angesehen, wenn durch ein Verschieben der Halterungsmodule entlang der Längsrichtung der frontseitige Endabschnitt der Kopplungsstruktur in Eingriff und außer Eingriff mit dem frontseitigen Endabschnitt der Gegenkopplungsstruktur gebracht werden kann.

Der frontseitige Endabschnitt der Kopplungsstruktur und/oder der frontseitige Endabschnitt der Gegenkopplungsstruktur sind vorzugsweise keilförmig ausgebildet, insbesondere derart, dass die frontseitigen Endabschnitte in der Halteanordnung derart zusammenwirken, dass die Halterungsmodule in der Querrichtung zusammengezogen werden. Dadurch wird eine vollflächige Anlage der Seitenflächen aneinander in der Halteanordnung begünstigt. Die Keilform ist vorzugsweise derart gestaltet, dass bei einem Verschieben der Halterungsmodule entlang der Längsrichtung, um den frontseitigen Endabschnitt und den frontseitige Endabschnitt in Eingriff zu bringen, die Halterungsmodule in der Querrichtung zusammengezogen werden. Vor dem Hintergrund einer besonders guten Versteifung und/oder Verriegelung der Halteanordnung wird es als vorteilhaft angesehen, wenn an der Rückwand ein Verschlussspanner und ein Gegenhalter befestigt sind, wobei der Verschlussspanner einen Spannhebel und ein über den Spannhebel bewegbares Spannelement aufweist, wobei in der Halteanordnung das an dem ersten Halterungsmodul befestigte Spannelement mit dem an dem zweiten Halterungsmodul befestigten Gegenhalter in Eingriff bringbar ist zum Verspannen des ersten Halterungsmoduls und des zweiten Halterungsmoduls entlang der Querrichtung. Alternativ kann umgekehrt auch vorgesehen sein, dass in der Halteanordnung das an dem zweiten Halterungsmodul befestigte Spannelement mit dem an dem ersten Halterungsmodul befestigten Gegenhalter in Eingriff bringbar ist zum Verspannen des ersten Halterungsmoduls und des zweiten Halterungsmoduls entlang der Querrichtung. Durch die Verwendung des oder der Verschlussspanner wird ein unerwünschtes Entkoppeln der Kopplungsstruktur von der Gegenkopplungsstruktur bei benachbarten Halterungsmodulen zuverlässig vermieden.

Als besonders vorteilhaft wird es angesehen, wenn durch das Verspannen des ersten Halterungsmoduls mit dem zweiten Halterungsmodul die erste Seitenfläche und die zweite Seitenfläche aneinander vollflächig zur Anlage kommen. Eine vollflächige Anlage der ersten Seitenfläche des Halterungsmoduls an der zweiten Seitenfläche des benachbarten Halterungsmoduls hat den Vorteil, dass aufgrund der vollflächigen Anlage ein Verkippen der benachbarten Halterungsmodule gegeneinander in einer Richtung senkrecht zu der Querrichtung, beispielsweise in der Hochrichtung oder in der Längsrichtung, vermieden werden kann. Insbesondere bei einer Aneinanderreihung von einer Vielzahl von Halterungsmodulen, beispielsweise von drei oder mehr Halterungsmodulen, zwecks Bildung der Halteanordnung hat sich die vollflächige Anlage der Seitenflächen benachbarter Halterungsmodule als besonders vorteilhaft erwiesen, um ein schwerkraftbedingtes Durchbiegen der gebildeten Halteanordnung zu vermeiden.

Es wird als besonders vorteilhaft angesehen, wenn der Verschlussspanner und der Gegenhalter derart gestaltet sind, dass bei einem Verspannen des ersten Halterungsmoduls und des zweiten Halterungsmoduls in der Querrichtung zusätzlich eine Verriegelung in einer senkrecht zu der Hochrichtung und senkrecht zu der Querrichtung ausgebildeten Längsrichtung erreicht wird, sodass ein Verschieben der Halterungsmodule gegeneinander in der Längsrichtung verhindert wird.

In einer besonders bevorzugten Ausführungsform ist vorgesehen, dass der Verschlussspanner und der Gegenhalter jeweils in einer an einer Rückseite der Rückwand ausgebildeten Aussparung angeordnet sind. Durch die Anordnung von Verschlussspanner und Gegenhalter in einer Aussparung wird erreicht, dass der Angriffspunkt des Verschlussspanners und des Gegenhalters bezogen auf einen Außenrand der jeweiligen Seitenfläche nach innen versetzt ist, wodurch Kippmomente beim Verspannen vermieden werden. Zudem sind durch die Anordnung des Gegenhalters und des Verschlussspanners in jeweils einer Aussparung der Gegenhalter und der Verschlussspanner besonders gut gegen äußere Einflüsse geschützt, wodurch ein ungewolltes Öffnen des Verschlussspanners und/oder eine Beschädigung des Verschlussspanners oder des Gegenhalters vermieden werden.

Als besonders vorteilhaft wird es angesehen, wenn die Aussparungen jeweils in der Querrichtung gegenüberliegend offen sind. Dadurch können der Verschlussspanner des jeweiligen Halterungsmoduls mit dem Gegenhalter des jeweils benachbarten Halterungsmoduls besonders einfach in Eingriff gebracht werden.

Ein weiterer Vorteil der Anordnung des Verschlussspanners und des Gegenhalters in der Aussparung ist, dass dadurch der Verschlussspanner und der Gegenhalter gegenüber einer durch die Rückseite gebildeten Ebene zurückgesetzt angeordnet sein können, wodurch eine vollflächige Anlage der Rückseite des jeweiligen Halterungsmoduls an einer Befestigungsfläche, beispielsweise einer Wand, ermöglicht ist.

In einer besonders bevorzugten Ausführungsform ist vorgesehen, dass in der Halteanordnung der Verschlussspanner und der mit diesem in Eingriff befindliche Gegenhalter eine Kniehebelmechanik bilden. Die Verwendung einer Kniehebelmechanik hat den Vorteil, dass ein ungewolltes Lösen von miteinander in Eingriff befindlichen Spannelementen und Gegenhaltern zuverlässig durch die Kniehebelmechanik verhindert ist. Insofern ist durch das Vorsehen einer Kniehebelmechanik eine besonders sichere Verriegelung der Halterungsmodule in der Halteanordnung bewirkt. Zudem können durch eine Kniehebelmechanik hohe Kräfte aufgebracht werden, wodurch eine hohe Versteifung der Halterungsmodule miteinander in der Halteanordnung erzielt werden kann.

Bei einem Material des ersten Halterungsmoduls und/oder des zweiten Halterungsmoduls handelt es sich vorzugsweise um Kunststoff.

In einer bevorzugten Weiterbildung ist vorgesehen, dass das erste Halterungsmodul und/oder das zweite Halterungsmodul zumindest eine Ausnehmung aufweisen, wobei in der zumindest einen Ausnehmung eine Einschraubmutter befestigt ist. Über die jeweilige Einschraubmutter kann in einfache Art und Weise eine Befestigung der Halteanordnung erreicht werden. Beispielsweise kann die Halteanordnung über eine Klemme, die einen zu der Einschraubmutter korrespondierenden Schaubolzen aufweist, eine Befestigung der Halteanordnung an einer Tischkante erfolgen.

Es wird als besonders vorteilhaft angesehen, wenn in der Halteanordnung die erste Seitenfläche des ersten Halterungsmoduls und die zweite Seitenfläche des zweiten Halterungsmoduls vollflächig aneinander anliegen. Wie bereits ausgeführt, kann durch eine solche Gestaltung ein Verkippen von in der Halteanordnung benachbarten Halterungsmodulen zueinander vermieden werden, was sich wiederum vorteilhaft auf die Gesamtstabilität der Halteanordnung auswirkt. Dies ist insbesondere dann von Vorteil, wenn die Befestigung der Haltanordnung an einer Tragstruktur, beispielsweise an einer Wand oder einer Tischkante, nur im Bereich von einigen und nicht an sämtlichen Halterungsmodulen der Halteanordnung erfolgt.

Vorzugsweise ist die Kopplungsstruktur als Vorsprung und die Gegenkopplungsstruktur als Rücksprung ausgebildet oder umgekehrt ist die Gegenkopplungsstruktur als Vorsprung und die Kopplungsstruktur als Rücksprung ausgebildet

Es ist durchaus denkbar, dass die Kopplungsstruktur und die Gegenkopplungsstruktur in Art einer Nut-Feder-Verbindung ausgebildet sind.

Es wird als besonders vorteilhaft angesehen, wenn die Kopplungsstruktur Steg-förmig ausgebildet ist. Der Steg verläuft vorzugsweise in einer senkrecht zu der Hochrichtung und senkrecht zu der Querrichtung verlaufenden Längsrichtung. Dadurch wird eine gute Abstützung in der Hochrichtung entlang der Längsrichtung erreicht. Dadurch wird ein schwerkraftbedingtes Durchbiegen der Halteanordnung entlang der Längsrichtung vermieden. Dadurch können auch bei geringer Materialstärke relativ schwere Handmikrofone sicher gehalten, insbesondere eingehängt oder eingesteckt, werden.

Vorzugsweise sind das erste und das zweite Halterungsmodul derart gestaltet, dass die Halteanordnung werkzeuglos gebildet werden kann.

Vorzugsweise beträgt eine maximale Erstreckung des ersten Halterungsmoduls und/oder des zweiten Halterungsmoduls in der Querrichtung zwischen 5 cm und 15 cm.

Vorzugsweise beträgt eine maximale Erstreckung des ersten Halterungsmoduls und/oder des zweiten Halterungsmoduls in der Längsrichtung zwischen 10 cm und 25 cm.

Vorzugsweise beträgt eine maximale Erstreckung des ersten Halterungsmoduls und/oder des zweiten Halterungsmoduls in der Hochrichtung zwischen 5 cm und 15 cm.

In den nachfolgenden Figuren wird die Erfindung anhand von Ausführungsbeispielen näher erläutert, ohne auf diese beschränkt zu sein. Es zeigen:
- Figur 1: Halterungsmodule eines modularen Halterungssystem zur Bildung einer Halteanordnung für Mikrofone in einem nicht miteinander verbundenen Zustand in einer perspektivischen Ansicht,
- Figur 2: die Halterungsmodule gemäß Figur 1 in der Halteanordnung in einer Unteransicht gemäß dem Pfeil II in Fig. 3,
- Figur 3: die Anordnung in einer Rückansicht gemäß dem Pfeil III in Fig. 2,
- Figur 4: die Anordnung in einer Draufsicht gemäß dem Pfeil IV in Fig. 3,
- Figur 5: eines der Halterungsmodule gemäß Figur 1 in einer ersten perspektivischen Ansicht,
- Figur 6: das Halterungsmodul gemäß Figur 5 in einer zweiten perspektivischen Ansicht,
- Figur 7: das Halterungsmodul gemäß Figur 5 in einer Rückansicht,
- Figur 8: zwei Halterungsmodule in einem miteinander verbundenen Zustand in einer Schnittansicht,
- Figur 9: eine weitere Ausführungsform eines Halterungsmoduls in einer ersten perspektivischen Ansicht,
- Figur 10: das Halterungsmodul gemäß Figur 9 in einer zweiten perspektivischen Ansicht,
- Figur 11: das Halterungsmodul gemäß Figur 9 in einer Draufsicht,
- Figur 12: das Halterungsmodul gemäß Figur 9 in einer Unteransicht.

Die Figur 1 zeigt ein modulares Halterungssystem 1 zur Bildung einer Halteanordnung 2 für Mikrofone. Das Halterungssystem 1 weist vier identisch ausgebildete Halterungsmodule 10, 20, 30, 40 auf, wobei die Halterungsmodule 10, 20, 30, 40 mechanisch miteinander koppelbar sind zur Bildung der Halteanordnung 2.

Die Halteanordnung 2 ist in den Figuren 2 bis 4 näher dargestellt. Das Halterungssystem 1 kann durchaus noch weitere Halterungsmodule 10, 20, 30, 40 aufweisen bzw. um weitere Halterungsmodule 10, 20, 30, 40 erweitert werden.

Die Halterungsmodule 10, 20, 30, 40 sind identisch ausgebildet und weisen jeweils einen ersten Halteabschnitt 11 und einen zweiten Halteabschnitt 12 auf. Der erste Halteabschnitt 11 ist dazu eingerichtet, ein Handmikrofon zu halten. Der erste Halteabschnitt 11 ist im Bereich eines Bodens 402 ausgebildet. Bei bestimmungsgemäßer Verwendung ist der Boden 402 horizontal ausgerichtet. Im Bereich des Halteabschnitts 11 weist der Boden 402 eine den Boden 402 in einer Hochrichtung Z durchsetzende Durchgangsöffnung 403 auf. Diese Durchgangsöffnung 403 ist dazu geeignet, ein Handmikrofon hindurch zu stecken. Die Hochrichtung Z verläuft bei bestimmungsgemäßer Verwendung in der vertikalen Richtung.

Der zweite Halteabschnitt 12 ist im Bereich eines schräg verlaufenden frontseitigen Endes 500 des jeweiligen Halterungsmoduls 10, 20, 30, 40 ausgebildet. Der zweite Halteabschnitt 12 ist dazu eingerichtet, ein Ansteckmikrofon sowie ein Bügelmikrofon zu halten. Zum Halten des Bügelmikrofons weist der zweite Halteabschnitt 12 eine bogenförmige, frontseitig offene, den zweiten Halteabschnitt 12 in der Hochrichtung Z durchsetzende erste Durchgangsöffnung 511 und eine bogenförmige, frontseitig offene, den zweiten Halteabschnitt 12 in der Hochrichtung Z durchsetzende zweite Durchgangsöffnung 512 auf. In diese beiden bogenförmigen Halteabschnitt 12 kann ein gebogener Tragbügel des Bügelmikrofons eingehängt werden.

Zum Halten des Ansteckmikrofons weist der zweite Halteabschnitt 12 eine frontseitig offene, den zweiten Halteabschnitt 12 in der Hochrichtung Z durchsetzende dritte Durchgangsöffnung 513 auf. Diese dritte Durchgangsöffnung 513 ist zum Einhängen des Ansteckmikrofons eingerichtet. Die dritte Durchgangsöffnung 513 ist zwischen der ersten Durchgangsöffnung 511 und der zweiten Durchgangsöffnung 512 ausgebildet.

Das jeweilige Halterungsmodul 10, 20, 30, 40 weist eine erste Seitenwand 101 und eine zweite Seitenwand 201 auf, wobei die erste Seitenwand 101 und die zweite Seitenwand 201 in einer Querrichtung Y gegenüberliegend ausgebildet sind und parallel zueinander verlaufen. Die erste Seitenwand 101 weist eine erste Seitenfläche 100 auf. Die zweite Seitenwand 201 weist eine zweite Seitenfläche 200 auf, wobei die zweite Seitenfläche 200 der ersten Seitenfläche 100 in der Querrichtung Y gegenüberliegend ausgebildet ist und parallel zu dieser verläuft. Die erste Seitenfläche 100 und die zweite Seitenfläche 200 sind einander abgewandt und bilden somit Außenflächen der Halterungsmodule 10, 20, 30, 40.

An der ersten Seitenfläche 100 des jeweiligen Halterungsmoduls 10, 20, 30, 40 ist eine Kopplungsstruktur 110 ausgebildet. An der zweiten Seitenfläche 200 des jeweiligen Halterungsmoduls 10, 20, 30, 40 ist eine Gegenkopplungsstruktur 210 ausgebildet. Die Kopplungsstruktur 110 ist als stegförmiger Vorsprung ausgebildet. Die Gegenkopplungsstruktur210 ist komplementär zu der Kopplungsstruktur 110, nämlich als Rücksprung, ausgebildet. Die Kopplungsstruktur 110 und die Gegenkopplungsstruktur 210 sind dadurch in Art einer Nut-Feder-Verbindung ausgebildet.

Die Figur 8 zeigt eine Schnittansicht des ersten Halterungsmoduls 10 und des zweiten Halterungsmoduls 20 in der Halteanordnung 2.

In der Halteanordnung 2 sind die Gegenkopplungsstruktur 210 des zweiten Halterungsmoduls 20 und die Kopplungsstruktur 110 des ersten Halterungsmoduls 10 miteinander in Eingriff und wirken in der senkrecht zu der Querrichtung Y ausgebildeten Hochrichtung Z formschlüssig zusammen.

Die Kopplungsstruktur 110 und die Gegenkopplungsstruktur 210 sind derart ausgebildet, dass in der Halteanordnung 2 ein keilförmiger frontseitiger Endabschnitt 111 der Kopplungsstruktur 110 des ersten Halterungsmoduls 10 einen keilförmigen frontseitiger Endabschnitt 211 der Gegenkopplungsstruktur 210 des zweiten Halterungsmoduls 20 in der Querrichtung Y hintergreift. Dies ist insbesondere der Schnittansicht der Figur 8 zu entnehmen. Um den frontseitigen Endabschnitt 111 der Kopplungsstruktur 110 und den frontseitigen Endabschnitt 211 der Gegenkopplungsstruktur 210 miteinander in Eingriff zu bringen, werden die Halterungsmodule 10, 20, im Anschluss an das Einführen der Kopplungsstruktur 110 in die Gegenkopplungsstruktur 210 in Querrichtung Y, entlang einer Längsrichtung X verschoben. Die Längsrichtung X verläuft senkrecht zu der Hochrichtung Z und senkrecht zu der Querrichtung Y.

Durch die Keilform des frontseitigen Endabschnitts 111 der Kopplungsstruktur 110 und die Keilform des frontseitigen Endabschnitts 211 der Gegenkopplungsstruktur 210, werden die die Halterungsmodule 10, 20 bei dem Verschieben entlang der Längsrichtung X in der Querrichtung Y zusammengezogen werden. Dadurch wird eine vollflächige Anlage der Seitenflächen 100, 200 aneinander in der Halteanordnung 2 bewirkt, wie insbesondere der Figur 8 zu entnehmen ist.

Die obigen Ausführungen zum Zusammenwirken der Kopplungsstruktur 110 des ersten Halterungsmoduls 10 und der Gegenkopplungsstruktur 210 des zweiten Halterungsmoduls 20 gelten entsprechend für die Kopplungsstruktur 110 des zweiten Halterungsmoduls 20 und die Gegenkopplungsstruktur 210 des dritten Halterungsmoduls 30 und die Kopplungsstruktur 110 des dritten Halterungsmoduls 30 ist und die Gegenkopplungsstruktur 210 des vierten Halterungsmoduls 40.

Das jeweilige Halterungsmodul 10, 20, 30, 40 weist eine zwischen der ersten Seitenfläche 100 und der zweiten Seitenfläche 200 bzw. zwischen der ersten Seitenwand 101 und der zweiten Seitenwand 201 parallel zu der Querrichtung Y verlaufende Rückwand 302 auf. Die Rückwand 302 weist eine größere Wandstärke als die beiden Seitenwände 101, 201 auf. Auf einer Oberseite der Rückwand 302 sind vier Sacklöcher 304 eingebracht. Diese Sacklöcher 304 dienen der Aufnahme von Batterien. Ferner ist an einer Vorderseite der Rückwand 302 eine Aufnahmetasche 305 ausgebildet. Diese Aufnahmetasche 305 dient der Aufnahme eines Taschensenders/-empfängers. Ferner weist die Rückwand 302 eine Durchgangsöffnung 307 auf, wobei die Durchgangsöffnung 307 die Rückwand 302 in der senkrecht zu der Hochrichtung Z und senkrecht zu der Querrichtung Y verlaufenden Längsrichtung X durchsetzt. Über die Durchgangsöffnung 307 kann das Halterungsmodul 10, 20, 30, 40 im Bereich der Rückwand 302 mit einer Tragstruktur, beispielsweise einer Wand, verschraubt werden.

An einer der Vorderseite abgewandten Rückseite 300 der Rückwand 302 sind ein Verschlussspanner 31 und ein Gegenhalter 32 befestigt. Der Verschlussspanner 31 und der Gegenhalter 32 sind jeweils mit den Halterungsmodulen 10, 20, 30, 40 verschraubt. Der Verschlussspanner 31 weist einen Spannhebel 33 und ein über den Spannhebel 33 bewegbares Spannelement 34 in Form eines Bügels auf. In der Halteanordnung 2, die in den Figuren 2 bis 4 dargestellt ist, ist das Spannelement 34 des an dem ersten Halterungsmodul 10 befestigten Verschlussspanners 31 mit dem an dem zweiten Halterungsmodul 20 befestigten Gegenhalter 32 in Eingriff. In der Halteanordnung 2 ist der Spannhebel 33 in einer Verriegelungsstellung und somit derart umgelegt ist, dass das erste Halterungsmodul 10 und das zweite Halterungsmodul 20 durch Zusammenwirken des Spannelements 34 mit dem Gegenhalter 32 entlang der Querrichtung Y miteinander verspannt sind. Entsprechendes gilt für das zweite Halterungsmodul 20 und das dritte Halterungsmodul 30 sowie für das dritte Halterungsmodul 30 und das vierte Halterungsmodul 40.

In der Halteanordnung 2 bilden die Verschlussspanner 31 zusammen mit den in Eingriff befindliche Gegenhaltern 32 jeweils eine Kniehebelmechanik.

Die Verschlussspanner 31 und die Gegenhalter 32 sind jeweils in einer Aussparung 306 angeordnet, wobei diese Aussparungen 306 an der Rückseite 300 der Rückwand 302 ausgebildet sind. Die Aussparungen 306 sind jeweils in der Querrichtung Y gegenüberliegend offen.

Eine Außenkontur des jeweiligen Halterungsmoduls 10, 20, 30, 40 ist im Wesentlichen viereckig, aber nicht rechteckig, da nicht sämtliche der vier Innenwinkel 90° betragen. Wie insbesondere den Ansichten der Figuren 2 und 4 zu entnehmen ist, verläuft das der Rückwand 302 in der Längsrichtung X gegenüberliegende frontseitige Ende 500 des jeweiligen Halterungsmoduls 10, 20, 30, 40 im Gegensatz zu der Rückwand 302 nicht rechtwinklig zu der ersten Seitenfläche 100 und der zweiten Seitenfläche 200, sondern schräg. Vorliegend schließt das frontseitige Ende 500 mit der ersten Seitenfläche 100 in einer Draufsicht entlang der Hochrichtung Z einen ersten Winkel W1 ein, der etwa 120° beträgt. Mit der zweiten Seitenfläche 200 schließt das frontseitige Ende 500 einen zweiten Winkel W2 ein, der etwa 60° beträgt.

Das frontseitige Ende 500 erstreckt sich von einer Vorderkante 501 der ersten Seitenfläche 100 zu einer Vorderkante 502 der zweiten Seitenfläche 200, wobei aufgrund des schrägen Verlaufs des frontseitigen Endes 500, die Vorderkante 501 der ersten Seitenfläche 100 in der senkrecht zu der Querrichtung Y und senkrecht zu der Hochrichtung Z verlaufenden Längsrichtung X gegenüber der Vorderkante 502 der zweiten Seitenfläche 200 zurückversetzt ist. Dies ist insbesondere den Darstellungen der Figuren 2, 4 sowie 8 zu entnehmen. Dadurch ergibt sich in der Draufsicht entlang der Hochrichtung Z auf die Halteanordnung 2 ein Zick-Zack-förmiger Verlauf im Bereich der zweiten Halteabschnitte 12.

Die erste Seitenwand 101 und die zweite Seitenwand 201 sind derart gestaltet, dass eine Erstreckung der jeweiligen Seitenwand 101, 201 in der Hochrichtung Z in Richtung des fronseitigen Endes 500 abnimmt.

Das jeweilige Halterungsmodul 10, 20, 30, 40 weist an der Rückseite 300 der Rückwand 302 und an einer Unterseite des Bodens 402 jeweils eine Ausnehmung auf, wobei in der jeweiligen Ausnehmung eine Einschraubmutter 41 befestigt ist.

Die Figuren 9 bis 12 zeigen eine weitere Ausführungsform eines Halterungsmoduls 10, wobei dieses Halterungsmodul 10 kompatibel ist zu den Halterungsmodulen 10, 20, 30, 40, die in der Figur 1 dargestellt sind. Das in den Figuren 9 bis 12 dargestellte Halterungsmodul 10 unterscheidet sich von den Halterungsmodulen 10, 20, 30, 40, die in der Figur 1 dargestellt sind, im Wesentlichen durch die Anzahl und Gestaltung der in die Rückwand 302 eingebrachten Sacklöcher 304. Die Sacklöcher 304 der weiteren Ausführungsform sind nicht kreisrund sondern länglich ausgebildet und die Rückwand 302 weist lediglich zwei Sacklöcher 304 auf. Diese Sacklöcher 304 können zur Aufnahme von Akkus eines Taschensenders/-empfängers oder zur Aufnahme von einem oder mehreren Akkus des Handmikrofons dienen.

### Bezugszeichenliste

- 1: Halterungssystem
- 2: Halteanordnung
- 10: erstes Halterungsmodul
- 11: erster Halteabschnitt
- 12: zweiter Halteabschnitt
- 20: zweites Halterungsmodul
- 30: drittes Halterungsmodul
- 31: Verschlussspanner
- 32: Gegenhalter
- 33: Spannhebel
- 34: Spannelement
- 41: Einschraubmutter
- 100: erste Seitenfläche
- 101: erste Seitenwand
- 110: Kopplungsstruktur
- 111: Endabschnitt
- 200: zweite Seitenfläche
- 201: zweite Seitenwand
- 210: Gegenkopplungsstruktur
- 211: Endabschnitt
- 300: Rückseite
- 302: Rückwand
- 304: Sackloch
- 305: Aufnahmetasche
- 306: Aussparung
- 307: Durchgangsöffnung
- 402: Boden
- 403: Durchgangsöffnung
- 500: frontseitiges Ende
- 501: Vorderkante
- 502: Vorderkante
- 511: erste Durchgangsöffnung
- 512: zweite Durchgangsöffnung
- 513: dritte Durchgangsöffnung
- W1: erster Winkel
- W2: zweiter Winkel

- X: Längsrichtung
- Y: Querrichtung
- Z: Hochrichtung

## Patentansprüche

1. Modulares Halterungssystem (1) zur Bildung einer Halteanordnung (2) für Mikrofone, wobei das Halterungssystem (1) zumindest ein erstes Halterungsmodul (10) und ein zweites Halterungsmodul (20) aufweist, wobei in der Halteanordnung (2) das erste Halterungsmodul (10) und das zweite Halterungsmodul (20) mechanisch miteinander gekoppelt sind,
wobei das erste Halterungsmodul (10) und das zweite Halterungsmodul (20) jeweils einen ersten Halteabschnitt (11) und/oder einen zweiten Halteabschnitt (12) aufweisen, wobei der erste Halteabschnitt (11) dazu eingerichtet ist, ein Handmikrofon zu halten, und wobei der zweite Halteabschnitt (12) dazu eingerichtet ist, ein Ansteckmikrofon und/oder ein Bügelmikrofon zu halten,
wobei das erste Halterungsmodul (10) und das zweite Halterungsmodul (20) jeweils eine erste Seitenfläche (100) und eine parallel zu der ersten Seitenfläche (100) verlaufende zweite Seitenfläche (200) aufweisen, wobei die zweite Seitenfläche (200) der ersten Seitenfläche (100) in einer Querrichtung (Y) gegenüberliegend ausgebildet ist, wobei an der ersten Seitenfläche (100) des jeweiligen Halterungsmoduls (10, 20) eine Kopplungsstruktur (110) ausgebildet ist, wobei an der zweiten Seitenfläche (200) des jeweiligen Halterungsmoduls (10, 20) eine Gegenkopplungsstruktur (210) ausgebildet ist, wobei die Gegenkopplungsstruktur (210) komplementär zu der Kopplungsstruktur (110) ausgebildet ist, derart, dass in der Halteanordnung (2) die Gegenkopplungsstruktur (210) des zweiten Halterungsmoduls (20) und die Kopplungsstruktur (110) des ersten Halterungsmoduls (10) miteinander in Eingriff sind und in einer quer, insbesondere senkrecht, zu der Querrichtung (Y) ausgebildeten Hochrichtung (Z) formschlüssig zusammenwirken.

2. Modulares Halterungssystem (1) nach Anspruch 1, wobei der zweite Halteabschnitt (12) im Bereich eines frontseitigen Endes (500) des jeweiligen Halterungsmoduls (10, 20) ausgebildet ist, wobei das frontseitige Ende (500) sich von einer Vorderkante (501) der ersten Seitenfläche (100) zu einer Vorderkante (502) der zweiten Seitenfläche (200) erstreckt, wobei die Vorderkante (501) der ersten Seitenfläche (100) in einer senkrecht zu der Querrichtung (Y) und senkrecht zu der Hochrichtung (Z) verlaufenden Längsrichtung (X) gegenüber der Vorderkante (502) der zweiten Seitenfläche (200) hervorsteht oder zurückversetzt ist.

3. Modulares Halterungssystem (1) nach Anspruch 1 oder 2, wobei in einer Draufsicht in der Hochrichtung (Z) eine Außenkontur des jeweiligen Halterungsmoduls (10, 20) im Wesentlichen viereckig ist, wobei das frontseitige Ende (500) mit der ersten Seitenfläche (100) einen ersten Winkel (W1) einschließt und mit der zweiten Seitenfläche (200) einen zweiten Winkel (W2) einschließt, wobei der erste Winkel (W1) und der zweite Winkel (W2) betragsmäßig unterschiedlich sind.

4. Modulares Halterungssystem (1) nach Anspruch 2 oder 3, wobei der zweite Halteabschnitt (12) eine bogenförmige, frontseitig offene, den zweiten Halteabschnitt (12) in der Hochrichtung (Z) durchsetzende erste Durchgangsöffnung (511) und eine bogenförmige, frontseitig offene, den zweiten Halteabschnitt (12) in der Hochrichtung (Z) durchsetzende zweite Durchgangsöffnung (512) aufweist, die gemeinsam zum Einhängen eines gebogenen Tragbügels eines Bügelmikrofons eingerichtet sind.

5. Modulares Halterungssystem (1) nach einem der Ansprüche 2 bis 4, wobei der zweite Halteabschnitt (12) eine frontseitig offene, den zweiten Halteabschnitt (12) in der Hochrichtung (Z) durchsetzende dritte Durchgangsöffnung (513) aufweist, die zum Einhängen eines Ansteckmikrofons eingerichtet ist.

6. Modulares Halterungssystem (1) nach einem Anspruch 1 bis 5, wobei das erste Halterungsmodul (10) und/oder das zweite Halterungsmodul (20) eine erste Seitenwand (101) und eine zweite Seitenwand (201) aufweist, wobei die erste Seitenwand (101) die erste Seitenfläche (100) aufweist, wobei die zweite Seitenwand (201) die zweite Seitenfläche (200) aufweist, wobei eine Erstreckung der ersten Seitenwand (101) in der Hochrichtung (Z) und eine Erstreckung der zweiten Seitenwand(201) in der Hochrichtung (Z) in Richtung eines fronseitigen Endes (500) des jeweiligen Halterungsmoduls (10, 20) abnehmen.

7. Modulares Halterungssystem (1) nach einem der Ansprüche 1 bis 6, wobei das erste Halterungsmodul (10) und das zweite Halterungsmodul (20) jeweils einen zwischen der ersten Seitenfläche (100) und der zweiten Seitenfläche (200) verlaufenden Boden (402) aufweisen, wobei der Boden (402) den ersten Halteabschnitt (11) aufweist, wobei der Boden (402) im Bereich des ersten Halteabschnitts (11) eine den Boden (402) in der Hochrichtung (Z) durchsetzende Durchgangsöffnung (403) zum Einstecken eines Handmikrofons aufweist.

8. Modulares Halterungssystem (1) nach einem der Ansprüche 1 bis 7, wobei die Kopplungsstruktur (110) und die Gegenkopplungsstruktur (210) dazu eingerichtet sind, dass diese entlang der Querrichtung (Y) miteinander in Eingriff bringbar sind.

9. Modulares Halterungssystem (1) nach Anspruch 1 bis 8, wobei die Kopplungsstruktur (110) einen frontseitigen Endabschnitt (111) und die Gegenkopplungsstruktur (210) einen frontseitigen Endabschnitt (211) aufweisen, wobei zumindest einer der frontseitigen Endabschnitte (111, 211) keilförmig ausgebildet ist, derart, dass die frontseitigen Endabschnitte (111, 211) in der Halteanordnung derart zusammenwirken, dass die Halterungsmodule (10, 20) in der Querrichtung (Y) zusammengezogen werden.

10. Modulares Halterungssystem (1) nach einem der Ansprüche 1 bis 9, wobei das erste Halterungsmodul (10) und das zweite Halterungsmodul (20) jeweils eine zwischen der ersten Seitenfläche (100) und der zweiten Seitenfläche (200) parallel zu der Querrichtung (Y) verlaufende Rückwand (302) aufweisen, wobei an der Rückwand (302) ein Verschlussspanner (31) und ein Gegenhalter (32) befestigt sind, wobei der Verschlussspanner (31) einen Spannhebel (33) und ein über den Spannhebel (33) bewegbares Spannelement (34) aufweist, wobei in der Halteanordnung (2) das an dem ersten Halterungsmodul (10) befestigte Spannelement (34) mit dem an dem zweiten Halterungsmodul (20) befestigten Gegenhalter (32) in Eingriff bringbar ist zum Verspannen des ersten Halterungsmoduls (10) und des zweiten Halterungsmoduls (20) entlang der Querrichtung (Y) oder wobei in der Halteanordnung (2) das an dem zweiten Halterungsmodul (20) befestigte Spannelement (34) mit dem an dem ersten Halterungsmodul (10) befestigten Gegenhalter (32) in Eingriff bringbar ist zum Verspannen des ersten Halterungsmoduls (10) und des zweiten Halterungsmoduls (20) entlang der Querrichtung (Y).

11. Modulares Halterungssystem (1) nach Anspruch 10, wobei der Verschlussspanner (31) und der Gegenhalter (32) jeweils in einer an einer Rückseite (300) der Rückwand (302) ausgebildeten Aussparung (306) angeordnet sind.

12. Modulares Halterungssystem (1) nach einem der Ansprüche 10 bis 11, wobei in der Halteanordnung (2) der Verschlussspanner (31) und der mit diesem in Eingriff befindliche Gegenhalter (32) eine Kniehebelmechanik bilden.

13. Modulares Halterungssystem (1) nach Anspruch 1 bis 12, wobei das erste Halterungsmodul (10) und/oder das zweite Halterungsmodul (20) zumindest eine Ausnehmung aufweisen, wobei in der zumindest einen Ausnehmung eine Einschraubmutter (41) befestigt ist.

14. Modulares Halterungssystem (1) nach einem Anspruch 1 bis 13, wobei in der Halteanordnung (2) die erste Seitenfläche (100) des ersten Halterungsmoduls (10) und die zweite Seitenfläche (200) des zweiten Halterungsmoduls (20) vollflächig aneinander anliegen.

15. Modulares Halterungssystem (1) nach einem Anspruch 1 bis 14, wobei die Kopplungsstruktur (110) und die Gegenkopplungsstruktur (210) in Art einer Nut-Feder-Verbindung ausgebildet sind.
